# EUROPÄISCHE PATENTANMELDUNG

(11) **EP 4 568 422 A1**
(43) Veröffentlichungstag der Anmeldung: **11.06.2025**
(21) Anmeldenummer: 24207967.1
(22) Anmeldetag: 22.10.2024
(51) Int. Cl.: H05B 45/12, H05B 45/44

(54) **MATRIX-LED-SCHEINWERFER UND VERFAHREN ZUR ANSTEUERUNG EINER LICHTERZEUGENDEN BAUGRUPPE EINES MATRIX-LED-SCHEINWERFERS**

(30) Priorität: 08.12.2023 DE 102023134437
(71) Anmelder: Arnold & Richter Cine Technik GmbH & Co. Betriebs KG, 80807 München (DE)
(72) Erfinder: Melzner, Erwin, 83112 Frasdorf (DE)
(74) Vertreter: Isarpatent

(57) **Zusammenfassung**

Ein Matrix-LED-Scheinwerfer weist eine Licht erzeugende Baugruppe mit einem Träger, auf dem eine Matrix von Licht emittierenden Dioden (LEDs) angeordnet ist, eine LED-Steuereinrichtung, welche mit der Licht erzeugenden Baugruppe gekoppelt und dazu ausgelegt ist, auf der Basis eines matrixaufgelösten Bildinformationsstroms die Matrix von LEDs zur Lichtabgabe einzeln anzusteuern, und einen Steuerinformationsgenerator auf. Der Steuerinformationsgenerator ist mit der LED-Steuereinrichtung gekoppelt. Ferner weist der Steuerinformationsgenerator eine erste Eingangsschnittstelle zur Einspeisung beleuchtungstechnischer Parameter sowie eine zweite Eingangsschnittstelle zur Einspeisung nutzergenerierter Anpassungsbefehle für eine Anpassung über die erste Eingangsschnittstelle eingespeister beleuchtungstechnischer Parameter zur Generierung des matrixaufgelösten Bildinformationsstroms auf.

## Beschreibung

### GEBIET DER ERFINDUNG

Diese Erfindung bezieht sich auf einen Matrix-LED-Scheinwerfer sowie ein Verfahren zur Ansteuerung einer lichterzeugenden Baugruppe eines Matrix-LED-Scheinwerfers.

Matrix-LED-Scheinwerfer im Sinne der vorliegenden Offenbarung sind Scheinwerfer, die als wesentliches Leuchtmittel mehrere in einer Matrix-Form angeordnete Leuchtdioden ("light emitting diodes", LEDs) aufweisen.

### ALLGEMEINER STAND DER TECHNIK

Leuchten mit in einer Matrix angeordneten Leuchtmitteln sind moderne Beleuchtungsapparaturen im Umfeld professioneller Beleuchtungsapplikationen. Dabei handelt es sich um Leuchten, die auf Basis unterschiedlicher Technologien in der Lage sind, ein Feld von leuchtenden und einzeln ansteuerbaren Pixeln zu erzeugen und in die Ferne zu projizieren. Beispiele dafür sind Matrixleuchten moderner Kraftfahrzeuge auf Basis von diskreten oder monolithischen LED-Arrays, Projektoren mit eingebauten LED-Leuchteinheiten, LCD-Displays, Laserprojektoren oder auch Kombinationen derartiger Funktionen, wie etwa in der Druckschrift DE 10 2015 012 021 A1 offenbart.

Matrix-LED-Leuchten werden auch im Event-, Kino- oder Theaterbereich eingesetzt, da derartige Leuchten in der Lage sind, für eine großflächige Ausleuchtung eines Film-, Studio- oder Theateraufbaus auf unterschiedlichste Weise zu sorgen. Beispiele hierfür sind in den Druckschriften US 7 178 941 B2, US 7 522 211 B2, US 5 752 766 A und US 2009/0190346 A1 offenbart. Solche Leuchten besitzen üblicherweise eine Projektionsoptik, die in der Lage ist, die einzelnen Pixel möglichst frei von Verzeichnungen und Farbfehlern auf entfernte Objekte abzubilden. Je nach Einsatzzweck besitzen die Leuchten mehr oder weniger Pixel, mehr oder weniger Lichtstrom, sowie unterschiedliche Aperturen und Leistungen.

### KURZDARSTELLUNG DER ERFINDUNG

Eines der Ziele der vorliegenden Erfindung ist es, die Einstellung dynamischer Effekte wie beispielsweise die Veränderung einer Abstrahlcharakteristik, einer Position eines Lichtkegels, einer Farbtemperatur oder eines Halbstreuwinkels, einer Beleuchtungsstärke oder auch anderer in der Beleuchtungstechnik üblicher Parameter für einen Matrix-LED-Scheinwerfer, insbesondere im Event-, Studio-, Kino- oder Theaterbereich, einfacher, komfortabler und in Echtzeit bzw. nahezu Echtzeit zu ermöglichen.

Dieses und andere Ziele werden durch den Gegenstand der jeweiligen unabhängigen Ansprüche erreicht. Vorteilhafte Ausführungsformen werden in den Unteransprüchen beschrieben, die mit den unabhängigen Ansprüchen zusammenhängen.

Nach einem ersten Aspekt der Erfindung umfasst ein Matrix-LED-Scheinwerfer eine Licht erzeugende Baugruppe mit einem Träger, auf dem eine Matrix von Licht emittierenden Dioden (LEDs) angeordnet ist, eine LED-Steuereinrichtung, welche mit der Licht erzeugenden Baugruppe gekoppelt und dazu ausgelegt ist, auf der Basis eines matrixaufgelösten Bildinformationsstroms die Matrix von LEDs zur Lichtabgabe einzeln anzusteuern, und einen Steuerinformations-generator. Der Steuerinformationsgenerator ist mit der LED-Steuereinrichtung gekoppelt. Ferner weist der Steuerinformationsgenerator eine erste Eingangsschnittstelle zur Einspeisung beleuchtungstechnischer Parameter sowie eine zweite Eingangsschnittstelle zur Einspeisung nutzergenerierter Anpassungsbefehle für eine Anpassung über die erste Eingangsschnittstelle eingespeister beleuchtungstechnischer Parameter zur Generierung des matrixaufgelösten Bildinformationsstroms auf.

Nach einem zweiten Aspekt der Erfindung umfasst ein Verfahren zur Ansteuerung einer Licht erzeugenden Baugruppe eines Matrix-LED-Scheinwerfers, welche einen Träger aufweist, auf dem eine Matrix von Licht emittierenden Dioden (LEDs) angeordnet ist, folgende Schritte:
Empfangen von beleuchtungstechnischen Parametern über eine LED-Steuereinrichtung erste Eingangsschnittstelle eines Steuerinformationsgenerators;
Empfangen von nutzergenerierten Anpassungsbefehlen für eine Anpassung der über die erste Eingangsschnittstelle eingespeisten beleuchtungstechnischen Parameter über eine zweite Eingangsschnittstelle des Steuerinformationsgenerators;
Umwandeln der angepassten beleuchtungstechnischen Parameter durch den Steuerinformationsgenerator in einen matrixaufgelösten Bildinformationsstrom; und Ansteuern der einzelnen LEDs der Matrix von LEDs zur Lichtabgabe auf der Basis des matrixaufgelösten Bildinformationsstroms.

Eine der zentralen Ideen der Erfindung besteht darin, durch eine gezielte Einspeisung von nutzergenerierten Anpassungsbefehle für eine Anpassung von beleuchtungstechnischen Parametern, die als lichttechnische Daten an eine LED-Steuereinrichtung eines Matrix-LED-Scheinwerfers eingegeben werden, gezielte Einstellungen von in der Beleuchtungstechnik üblichen Parametern wie z.B. Farbtemperatur oder Halbstreuwinkel uneingeschränkt und für den Nutzer komfortabel möglich zu machen. Die nutzergenerierten Anpassungsbefehle ermöglichen dabei eine präzise Realisierung von Beleuchtungsparametern, wie beispielsweise die Einstellung auf einen Zielwert einer bestimmten Beleuchtungsstärke in Lux auf einer Zielfläche. Zudem können typische dynamische Effekte, wie zum Beispiel die Veränderung einer Abstrahlcharakteristik, die Änderung der Position eines Lichtkegels oder dergleichen, direkt und ohne notwendige Vorberechnungsmaßnahmen über die LED-Steuereinrichtung umgesetzt werden, ohne dass eine Berücksichtigung derselben bereits in den lichttechnischen Daten mit einem zeitlichen Vorlauf implementiert werden muss.

Gemäß einigen Ausführungsformen des ersten Aspekts der Erfindung kann der Matrix-LED-Scheinwerfer weiterhin eine Rückkoppeleinrichtung aufweisen, welche mit dem Steuerinformationsgenerator gekoppelt und dazu ausgelegt ist, das von der Licht erzeugenden Baugruppe abgegebene Licht zu erfassen und auf der Basis des erfassten Lichts ein Rückkoppelsignal zur Kalibrierung des matrixaufgelösten Bildinformationsstroms an den Steuerinformationsgenerator zu senden. Insbesondere kann als Rückkoppeleinrichtung ein physisches Gerät vor Ort mit den jeweils erforderlichen Schnittstellen eingesetzt werden. Alternativ dazu kann die Rückkopplung des Rückkoppelsignals auch über einen Fernzugriff erfolgen, beispielsweise über eine Drahtlosübertragung einer Cloud-Umgebung. Die Rückkoppeleinrichtung kann dabei sowohl online als auch offline betrieben werden. In ersterem Fall können beispielsweise Sensoren physikalische Parameter des von der Licht erzeugenden Baugruppe abgegebenen Lichts messen und an eine cloudbasierte Managementsoftware übertragen, die dann ihrerseits entsprechend berechnete oder abgeglichene Korrektur- und/oder Kalibrierdaten an den Steuerinformationsgenerator zurück sendet. In letzterem Fall können Messdaten von Sensoren lokal gespeichert werden, und ein Nutzer kann mit einem entfernbaren Speichermedium wie beispielsweise einem USB-Stick oder einem Flash-Speicher die gespeicherten Messdaten zeitversetzt abholen und später wieder in den Steuerinformationsgenerator einspeisen.

Gemäß einigen weiteren Ausführungsformen des ersten Aspekts der Erfindung kann der matrixaufgelöste Bildinformationsstrom statische Bildinformationen oder dynamische Videoinformationen aufweisen, mit denen das Leuchtverhalten der einzelnen LEDs der Matrix im zeitlichen Verlauf angegeben wird.

Gemäß einigen weiteren Ausführungsformen des ersten Aspekts der Erfindung kann die erste Eingangsschnittstelle eine DMX-Schnittstelle, eine RDM-Schnittstelle, eine ArtNet-Schnittstelle oder eine ACN-Schnittstelle sein. Dabei kann als Eingangsschnittstelle eine RS-485-Schnittstelle, eine USB-Schnittstelle, eine Ethernet-Schnittstelle, oder eine Drahtlos-Schnittstelle wie z.B. WLAN oder Bluetooth genutzt werden, über welche die beleuchtungstechnischen Parameter gemäß einem der vorstehenden Datenkodierungsprotokolle, d.h. DMX, RDM, ArtNet, oder ACN übertragen werden können.

Gemäß einigen weiteren Ausführungsformen des ersten Aspekts der Erfindung kann der Matrix-LED-Scheinwerfer weiterhin eine Nutzerbedieneinrichtung aufweisen, welche mit dem Steuerinformationsgenerator über die zweite Eingangsschnittstelle gekoppelt ist und mechanische und/oder elektronische Bedienelemente für einen Nutzer aufweist.

Gemäß einigen weiteren Ausführungsformen des ersten Aspekts der Erfindung können die beleuchtungstechnischen Parameter eine Abstrahlcharakteristik, eine Helligkeit, einen Helligkeitsverlauf, eine zweidimensionale Lichtverteilungsform, eine Farbe, einen Farbverlauf und/oder eine Farbkorrektur aufweisen.

Gemäß einigen weiteren Ausführungsformen des ersten Aspekts der Erfindung kann die Licht erzeugende Baugruppe weiterhin eine Projektionsoptik aufweisen, welche dazu ausgelegt ist, das abgestrahlte Licht jeder einzelnen LED verzeichnungs- und farbfehlerfrei auf Objekte im Fernfeld abzubilden.

Gemäß einigen Ausführungsformen des zweiten Aspekts der Erfindung kann das Verfahren weiterhin Schritte des Erfassens des von der Licht erzeugenden Baugruppe abgegebenen Lichts und des Sendens eines Rückkoppelsignals zur Kalibrierung des matrixaufgelösten Bildinformationsstroms an den Steuerinformationsgenerator auf der Basis des erfassten Lichts aufweisen.

Gemäß einigen weiteren Ausführungsformen des zweiten Aspekts der Erfindung kann der matrixaufgelöste Bildinformationsstrom statische Bildinformationen oder dynamische Videoinformationen aufweisen, mit denen das Leuchtverhalten der einzelnen LEDs der Matrix im zeitlichen Verlauf angegeben wird.

### KURZBESCHREIBUNG DER ZEICHNUNGEN

Die Erfindung wird ausführlicher mit Verweis auf beispielhafte Ausführungsformen beschrieben, die in den beiliegenden Zeichnungen dargestellt sind. Die beiliegenden Zeichnungen sind enthalten, um ein weiteres Verständnis dieser Erfindung zu ermöglichen und sind in diese Beschreibung einbezogen und stellen einen Teil davon dar. Die Zeichnungen illustrieren die Ausführungsformen dieser Erfindung und dienen gemeinsam mit der Beschreibung der Erklärung der Grundsätze der Erfindung. Andere Ausführungsformen dieser Erfindung und viele der vorgesehenen Vorteile dieser Erfindung sind leicht zu verstehen, wenn sie durch Verweis auf die folgende ausführliche Beschreibung besser verständlich werden. Die Elemente der Zeichnungen sind nicht notwendigerweise im gleichen Maßstab zueinander gezeichnet. Gleiche Bezugszeichen bezeichnen entsprechend ähnliche Teile.
- Fig. 1: illustriert schematisch den Aufbau eines Matrix-LED-Scheinwerfers nach einer beispielhaften Ausführungsform der Erfindung; und
- Fig. 2: illustriert schematisch ein Ablaufdiagramm eines Verfahrens zur Ansteuerung einer Licht erzeugenden Baugruppe eines Matrix-LED-Scheinwerfers nach einer weiteren beispielhaften Ausführungsform der Erfindung.

In den Figuren bezeichnen gleiche Bezugszeichen gleiche oder funktional ähnliche Bauteile, wenn nicht anders angegeben. Alle Richtungsbezeichnungen, wie "oben", "unten", "links", "rechts", "über", "unter", "horizontal", "vertikal", "hinten", "vorne" und ähnliche Begriffe werden nur zur Erklärungszwecken verwendet und sollen die Ausführungsformen nicht auf die spezifischen Anordnungen beschränken, die in den Zeichnungen dargestellt sind.

### AUSFÜHRLICHE BESCHREIBUNG DER ERFINDUNG

Wenn auch spezifische Ausführungsformen hierin illustriert und beschrieben wurden, ist durch gewöhnliche Fachleute zu versehen, dass die spezifischen Ausführungsformen die gezeigt und beschrieben sind, durch eine Vielzahl alternativer und/oder äquivalenter Umsetzungen ersetzt werden können, ohne vom Schutzbereich der vorliegenden Erfindung abzuweichen. Allgemein soll diese Anmeldung alle Anpassungen oder Variationen der spezifischen Ausführungsformen abdecken, die hierin beschrieben werden.

Fig. 1 illustriert schematisch einen Matrix-LED-Scheinwerfer 10, welcher beispielsweise für den Einsatz im Event-, Studio-, Kino- oder Theaterbereich geeignet ist. Der Matrix-LED-Scheinwerfer 10 weist eine Licht erzeugende Baugruppe 17 auf, welche dazu dient, Licht auf eine Beleuchtungsfläche B eines zu beleuchtenden Objekts 20 zu projizieren. Das zu beleuchtende Objekt 20 kann beispielsweise eine Leinwand, eine Theaterbühne, eine Wand, ein Raum oder jedes andere geeignete Objekt sein. Die Beleuchtungsfläche B auf einer Oberfläche oder in der Nähe des zu beleuchtenden Objekts 20 kann eine variable bzw. anpassbare Größe und jede beliebige Umrissform aufweisen.

Die Licht erzeugende Baugruppe 17 weist ganz allgemein einen Träger 18 auf, auf dem eine Matrix von Licht emittierenden Dioden ("light emitting diodes", LEDs) L angeordnet ist. Diese Matrix kann beispielsweise in ein oder mehreren Reihen, Linien und/oder Spalten angeordnete LEDs aufweisen. Die LEDs können jede beliebige Farbe, Abstrahlintensität und/oder Größe aufweisen. Insbesondere können in der Matrix auch LEDs unterschiedlicher Lichtabgabecharakteristik in verschiedenen Bereichen bzw. Abschnitten der Matrix nebeneinander angeordnet werden. Beispielsweise können die LEDs in mehrfarbigen Clustern zusammengefasst werden, bei denen Licht benachbarter LEDs in dem jeweiligen Cluster durch Ansteuerung der einzelnen LEDs unterschiedlicher Farbe bzw. Farbtemperatur zu einem Pixel der gewünschten Farbe zusammengemischt werden kann. Der Träger 18 kann zum Beispiel ein oder mehrere PCBs ("printed circuit board") oder jedes andere geeignete Substrat aufweisen, auf dem die LEDs L aufgebracht und gezielt mit Strom versorgt werden können.

Die Licht erzeugende Baugruppe 17 kann weiterhin ein Gehäuse sowie optische Elemente aufweisen, mit denen eine gezielte Lichtabgabe in eine Richtung bzw. unter einem bestimmten Winkel möglich ist. Beispielsweise kann die Licht erzeugende Baugruppe eine Projektionsoptik aufweisen, mit der das abgestrahlte Licht jeder einzelnen LED verzeichnungs- und farbfehlerfrei auf Objekte im Fernfeld abgebildet werden kann, wie etwa auf die Beleuchtungsfläche B des zu beleuchtenden Objekts 20 in einer Event-, Studio-, Kino- oder Theateranwendung.

Um die LEDs L ansteuern zu können, umfasst der Matrix-LED-Scheinwerfer eine LED-Steuereinrichtung 15, welche mit der Licht erzeugenden Baugruppe 17 gekoppelt ist. Die LED-Steuereinrichtung 15 dient dazu, die Matrix von LEDs L zur Lichtabgabe einzeln anzusteuern. Diese Ansteuerung erfolgt auf der Basis eines matrixaufgelösten Bildinformationsstroms V1, der von einem zentralen Prozessor 13 eines Steuerinformationsgenerators 11 ausgegeben wird. Der zentrale Prozessor 13 wird mit Software betrieben, mit Hilfe derer beleuchtungstechnische Parameter V0 in statische Bildinformationen und/oder dynamische Videoinformationen, welche das Leuchtverhalten der einzelnen LEDs L der Matrix im zeitlichen Verlauf angeben, umgerechnet werden können. Diese statischen Bildinformationen und/oder dynamischen Videoinformationen werden dann in dem matrixaufgelösten Bildinformationsstrom V1 an die LED-Steuereinrichtung übertragen.

Der Steuerinformationsgenerator 11 weist eine erste Eingangsschnittstelle 12 auf, beispielsweise eine DMX-Schnittstelle ("digital mulitplex", DMX), eine RDM-Schnittstelle ("remote device management", RDM), eine ArtNet-Schnittstelle oder eine ACN-Schnittstelle ("architecture for control networks", ACN). Über die erste Eingangsschnittstelle 12 können beleuchtungstechnische Parameter V0 aus einer Bildinformationsquelle Q eingespeist werden. Die beleuchtungstechnischen Parameter V0 können beispielsweise eine Abstrahlcharakteristik, eine Helligkeit, einen Helligkeitsverlauf, eine zweidimensionale Lichtverteilungsform, eine Farbe, einen Farbverlauf und/oder eine Farbkorrektur umfassen. Der zentral Prozessor 13 des Steuerinformationsgenerators 11 kann über seine Software eine definierte Zuordnung bzw. Kalibrierung zwischen den beleuchtungstechnischen Parametern V0 auf der Eingangsseite und Bild-/Videoparametern des matrixaufgelösten Bildinformationsstroms V1 auf der Ausgangsseite herstellen.

Um nun präzise, lichttechnisch und farbmetrisch korrekte Einstellungen des Lichtfeldes möglich zu machen, wie zum Beispiel in professionellen Beleuchtungsanwendungen im Event-, Studio-, Kino- oder Theaterbereich häufig gewünscht, weist der Steuerinformationsgenerator 11 weiterhin eine zweite Eingangsschnittstelle 14 auf, über die nutzergenerierte Anpassungsbefehle U in den zentralen Prozessor 13 eingespeist werden können. Beispielsweise kann die zweite Eingangsschnittstelle 14 mit einer Nutzerbedieneinrichtung 19 außerhalb des Steuerinformationsgenerators 11 gekoppelt sein, über die ein Nutzer Nutzereingaben UI tätigen kann. Zum Beispiel kann die Nutzerbedieneinrichtung 19 mechanische Bedienelemente wie etwa Drehknöpfe, Joysticks, Tastaturen, Trackballs, oder dergleichen und/oder elektronische Bedienelemente wie etwa einen Touchscreen oder ein Touchpad aufweisen. Zudem kann die Nutzerbedieneinrichtung 19 Anzeigeelemente aufweisen, die es dem Nutzer ermöglichen, den aktuellen Zustand des Steuerinformationsgenerators 11 bzw. die aktuell eingespeisten beleuchtungstechnischen Parameter V0 in Echtzeit oder nahe Echtzeit zu erfassen.

Die nutzergenerierten Anpassungsbefehle U werden durch den zentralen Prozessor 13 verarbeitet, um die über die erste Eingangsschnittstelle 12 eingespeisten beleuchtungstechnischen Parameter V0 zur Generierung des matrixaufgelösten Bildinformationsstroms V1 anzupassen. Zum Beispiel kann ein Nutzer über die nutzergenerierten Anpassungsbefehle U eine Lichtverteilung einstellen, die einer Fresnellinse mit einem bestimmten Halbstreuwinkel und/oder einer bestimmten Beleuchtungsstärke in einer vorgegebenen Entfernung ähnelt. Zudem kann der Nutzer über die nutzergenerierten Anpassungsbefehle U eine komfortable und praxisgerechte Einstellung von beliebigen Lichtverteilungen erreichen, wie beispielsweise das Schwenken eines Lichtkegels um einen bestimmten Winkel in eine gewünschte Richtung, das Zoomen auf einen gewünschten Halbstreuwinkel und/oder die Korrektur einer Lichtfarbe mit auswählbaren digitalen Farbfiltern.

Um den matrixaufgelösten Bildinformationsstroms V1 kalibrieren zu können, kann das von der Licht erzeugenden Baugruppe 17 abgegebene Licht an bzw. auf einer Beleuchtungsfläche B des zu beleuchtenden Objekts 20 erfasst werden. Hierzu kann der Matrix-LED-Scheinwerfer 10 beispielsweise eine Rückkoppeleinrichtung 16, welche mit dem Steuerinformationsgenerator 11 gekoppelt ist. Die Rückkoppeleinrichtung 16 erfasst das von der Licht erzeugenden Baugruppe 17 abgegebene Licht sendet ein dementsprechendes Rückkoppelsignal F zur Kalibrierung des matrixaufgelösten Bildinformationsstroms V1 an den Steuerinformationsgenerator 11.

Fig. 2 illustriert schematisch ein Ablaufdiagramm eines Verfahrens M zur Ansteuerung einer lichterzeugenden Baugruppe eines Matrix-LED-Scheinwerfers, welche einen Träger aufweist, auf dem eine Matrix von lichtemittierenden Dioden (LEDs) angeordnet ist. Das Verfahren M kann dabei beispielsweise unter Einsatz des Matrix-LED-Scheinwerfers 10 wie in Fig. 1 dargestellt durchgeführt werden.

Zunächst werden in einem ersten Schritt M1 beleuchtungstechnische Parameter V0 über eine erste Eingangsschnittstelle 12 eines Steuerinformationsgenerators 11 des Matrix-LED-Scheinwerfers 10 empfangen. Gleichzeitig oder in zeitlichem Zusammenhang werden in einem zweiten Schritt M2 nutzergenerierte Anpassungsbefehle U für eine Anpassung der über die erste Eingangsschnittstelle 12 eingespeisten beleuchtungstechnischen Parameter V0 über eine zweite Eingangsschnittstelle 14 des Steuerinformationsgenerators 11 des Matrix-LED-Scheinwerfers 10 empfangen.

Der Steuerinformationsgenerator 11 wandelt in einem dritten Schritt die angepassten beleuchtungstechnischen Parameter V0 in einen matrixaufgelösten Bildinformationsstrom V1 um, welcher in einem vierten Schritt M4 verwendet wird, um die einzelnen LEDs L der Matrix von LEDs durch eine LED-Steuereinrichtung 15 zur Lichtabgabe anzusteuern. Der matrixaufgelöste Bildinformationsstrom V1 kann dazu statische Bildinformationen oder dynamische Videoinformationen aufweisen, mit denen das Leuchtverhalten der einzelnen LEDs L der Matrix im zeitlichen Verlauf angegeben wird,

Optional kann in einem fünften Schritt M5 das von der Licht erzeugenden Baugruppe 17 abgegebene Licht an bzw. auf einer Beleuchtungsfläche B des zu beleuchtenden Objekts 20 erfasst werden. Auf der Basis des erfassten Lichts wird ein Rückkoppelsignal F an den Steuerinformationsgenerator 11 gesandt, um den matrixaufgelösten Bildinformationsstroms V1 kalibrieren zu können.

In der obigen ausführlichen Beschreibung sind verschiedene Merkmale in einem oder mehr Beispielen oder Beispielen mit dem Zweck der Verschlankung der Offenbarung gruppiert. Es versteht sich, dass die obige Beschreibung als illustrativ, und nicht als restriktiv, zu verstehen ist. Sie soll alle Alternativen, Modifikationen und Äquivalente abdecken. Viele andere Beispiele werden einem Fachmann bei der Betrachtung der obigen Beschreibung offenkundig sein.

Die Ausführungsformen wurden gewählt und beschrieben, um die Grundsätze der Erfindung und ihre praktischen Anwendungen bestmöglich zu erklären, und damit andere Fachleute in die Lage zu versetzen die Erfindung und verschiedene Ausführungsformen mit verschiedenen Modifikationen, die sich für die speziell betrachtete Verwendung eignet, bestmöglich zu nutzen. In den beiliegenden Ansprüchen und der Beschreibung werden die Begriffe "enthaltend" und "in dem" als einfache sprachliche Gegenstücke für die jeweiligen Begriffe "umfassend" bzw. "worin" verwendet. Weiterhin schließt "ein" oder "eine" in dem vorliegenden Fall nicht mehrere aus.

### Liste der Bezugszeichen

- 10: Matrix-LED-Scheinwerfer
- 11: Steuerinformationsgenerator
- 12: Erste Eingangsschnittstelle
- 13: Prozessor
- 14: Zweite Eingangsschnittstelle
- 15: LED-Steuereinrichtung
- 16: Rückkoppeleinrichtung
- 17: Licht erzeugende Baugruppe
- 18: Träger
- 19: Nutzerbedieneinrichtung
- 20: Projektionsfläche
- Q: Bildinformationsquelle
- F: Rückkoppelsignal
- V0: Beleuchtungstechnische Parameter
- V1: Matrixaufgelöster Bildinformationsstrom
- U: Nutzergenerierte Anpassungsbefehle
- UI: Nutzereingabe
- S: LED-Steuersignal
- L: LEDs
- B: Beleuchtungsfläche
- M: Verfahren
- M1-4: Verfahrensschritte

## Patentansprüche

1. Matrix-LED-Scheinwerfer (10), umfassend:
eine Licht erzeugende Baugruppe (17) mit einem Träger (18), auf dem eine Matrix von Licht emittierenden Dioden (LEDs, L) angeordnet ist;
eine LED-Steuereinrichtung (15), welche mit der Licht erzeugenden Baugruppe (17) gekoppelt und dazu ausgelegt ist, auf der Basis eines matrixaufgelösten Bildinformationsstroms (V1) die Matrix von LEDs (L) zur Lichtabgabe einzeln anzusteuern; und
einen Steuerinformationsgenerator (11), welcher mit der LED-Steuereinrichtung (15) gekoppelt ist, und welcher eine erste Eingangsschnittstelle (12) zur Einspeisung beleuchtungstechnischer Parameter (V0) sowie eine zweite Eingangsschnittstelle (14) zur Einspeisung nutzergenerierter Anpassungsbefehle (U) für eine Anpassung über die erste Eingangsschnittstelle (12) eingespeister beleuchtungstechnischer Parameter (V0) zur Generierung des matrixaufgelösten Bildinformationsstroms (V1) aufweist.

2. Matrix-LED-Scheinwerfer (10) gemäß Anspruch 1, weiterhin mit:
einer Rückkoppeleinrichtung (16), welche mit dem Steuerinformationsgenerator (11) gekoppelt und dazu ausgelegt ist, das von der Licht erzeugenden Baugruppe (17) abgegebene Licht zu erfassen und auf der Basis des erfassten Lichts ein Rückkoppelsignal (F) zur Kalibrierung des matrixaufgelösten Bildinformationsstroms (V1) an den Steuerinformationsgenerator (11) zu senden.

3. Matrix-LED-Scheinwerfer (10) gemäß einem der Ansprüche 1 und 2, wobei der matrixaufgelöste Bildinformationsstrom (V1) statische Bildinformationen oder dynamische Videoinformationen aufweist, mit denen das Leuchtverhalten der einzelnen LEDs (L) der Matrix im zeitlichen Verlauf angegeben wird.

4. Matrix-LED-Scheinwerfer (10) gemäß einem der Ansprüche 1 bis 3, wobei die erste Eingangsschnittstelle (12) eine DMX-Schnittstelle, eine RDM-Schnittstelle, eine ArtNet-Schnittstelle oder eine ACN-Schnittstelle ist.

5. Matrix-LED-Scheinwerfer (10) gemäß einem der Ansprüche 1 bis 4, weiterhin mit:
einer Nutzerbedieneinrichtung (19), welche mit dem Steuerinformationsgenerator (11) über die zweite Eingangsschnittstelle (14) gekoppelt ist und mechanische und/oder elektronische Bedienelemente für einen Nutzer aufweist.

6. Matrix-LED-Scheinwerfer (10) gemäß einem der Ansprüche 1 bis 5, wobei die beleuchtungstechnischen Parameter (V0) eine Abstrahlcharakteristik, eine Helligkeit, einen Helligkeitsverlauf, eine zweidimensionale Lichtverteilungsform, eine Farbe, einen Farbverlauf und/oder eine Farbkorrektur aufweisen.

7. Matrix-LED-Scheinwerfer (10) gemäß einem der Ansprüche 1 bis 6, wobei die Licht erzeugende Baugruppe weiterhin eine Projektionsoptik aufweist, welche dazu ausgelegt ist, das abgestrahlte Licht jeder einzelnen LED verzeichnungs- und farbfehlerfrei auf Objekte im Fernfeld abzubilden.

8. Verfahren (M) zur Ansteuerung einer Licht erzeugenden Baugruppe (17) eines Matrix-LED-Scheinwerfers (10), welche einen Träger aufweist, auf dem eine Matrix von Licht emittierenden Dioden (LEDs, L) angeordnet ist, wobei das Verfahren (M) folgende Schritte umfasst:
Empfangen (M1) von beleuchtungstechnischen Parametern (V0) über eine erste Eingangsschnittstelle (12) eines Steuerinformationsgenerators (11);
Empfangen (M2) von nutzergenerierten Anpassungsbefehlen (U) für eine Anpassung der über die erste Eingangsschnittstelle (12) eingespeisten beleuchtungstechnischen Parameter (V0) über eine zweite Eingangsschnittstelle (14) des Steuerinformationsgenerators (11);
Umwandeln (M3) der angepassten beleuchtungstechnischen Parameter (V0) durch den Steuerinformationsgenerator (11) in einen matrixaufgelösten Bildinformationsstrom (V1); und
Ansteuern (M4) der einzelnen LEDs (L) der Matrix von LEDs durch eine LED-Steuereinrichtung (15) zur Lichtabgabe auf der Basis des matrixaufgelösten Bildinformationsstroms (V1).

9. Verfahren (M) nach Anspruch 8, weiterhin mit dem Schritt:
Erfassen (M5) des von der Licht erzeugenden Baugruppe (17) abgegebenen Lichts und Senden eines Rückkoppelsignals (F) zur Kalibrierung des matrixaufgelösten Bildinformationsstroms (V1) an den Steuerinformationsgenerator (11) auf der Basis des erfassten Lichts.

10. Verfahren nach Anspruch 8 oder 9, wobei der matrixaufgelöste Bildinformationsstrom (V1) statische Bildinformationen oder dynamische Videoinformationen aufweist, mit denen das Leuchtverhalten der einzelnen LEDs (L) der Matrix im zeitlichen Verlauf angegeben wird.
